# EUROPÄISCHE PATENTSCHRIFT

(11) **EP 0 798 804 B1**
(45) Veröffentlichungstag und Bekanntmachung des Hinweises auf die Patenterteilung: **09.07.2003**
(21) Anmeldenummer: 96115285.7
(22) Anmeldetag: 24.09.1996
(51) Int. Cl.: H01P 5/10

(54) **Anordnung zum Ankoppeln einer Sonde an einen Hohlleiter**
Device for coupling a probe to a waveguide
Dispositif de couplage d'une sonde à un guide d'ondes

(30) Priorität: 26.03.1996 DE 19611841
(43) Veröffentlichungstag der Anmeldung: 01.10.1997
(73) Patentinhaber: ROBERT BOSCH GMBH, 70442 Stuttgart (DE)
(72) Erfinder: Beis, Konstantin, 71522 Backnang (DE); Rosenberg, Uwe, 71546 Aspach (DE)
(74) Vertreter: Heuer, Wilhelm, Dr.

(56) Entgegenhaltungen:
- DE-A- 3 019 523
- GB-A- 1 072 990
- PATENT ABSTRACTS OF JAPAN vol. 16, no. 224 (E-1206), 25.Mai 1992 & JP 04 040101 A (ICOM INC), 10.Februar 1992,
- PATENT ABSTRACTS OF JAPAN vol. 5, no. 145 (E-074), 12.September 1981 & JP 56 079501 A (MITSUBISHI ELECTRIC CORP.), 30.Juni 1981,
- PATENT ABSTRACTS OF JAPAN vol. 5, no. 113 (E-066), 22.Juli 1981 & JP 56 052901 A (MITSUBISHI ELECTRIC CORP), 12.Mai 1981,
- PATENT ABSTRACTS OF JAPAN vol. 11, no. 376 (E-563), 8.Dezember 1987 & JP 62 144404 A (SHIMADA PHYS & CHEM IND CO LTD), 27.Juni 1987,

## Beschreibung

### Stand der Technik

Aus dem Taschenbuch der Hochfrequenztechnik, H. Meinke und F.W. Gundlach, dritte verbesserte Auflage 1968, Springer-Verlag, S. 426 bis 430 sind mehrere Übergänge von Koaxialleitungen auf Hohlleiter bekannt. Bei diesen Übergängen ragt der Innenleiter der Koaxialleitung durch eine Öffnung in den Hohlleiter hinein, und der Außenleiter der Koaxialleitung ist mit der Hohlleiterwand galvanisch verbunden. In den in dieser Veröffentlichung dargestellten Ausführungsbeispielen ist der Außenleiter der Koaxialleitung einstückig mit dem Hohlleiter verbunden. Soll dagegen eine lösbare Verbindung zwischen einer Koaxialleitung und einem Hohlleiter hergestellt werden, so sind geeignete Maßnahmen zu ergreifen, die für einen guten galvanischen Kontakt zwischen dem Außenleiter der Koaxialleitung und einer Hohlleiterwand sorgen. Üblicherweise wird dafür die Flanschverbindungstechnik eingesetzt. Die Qualität der elektrischen Verbindung hängt dabei davon ab, wie dicht die beiden Flansche miteinander verschraubt, verlötet oder verklebt sind. All diese Verbindungstechniken sollen also einerseits eine mechanische Verbindung zwischen der Koaxialleitung und dem Hohlleiter und andererseits einen guten elektrischen Kontakt zwischen beiden herstellen. Eine hohe Anforderung an die Qualität der elektrischen Verbindung einer solchen galvanischen Kontaktierung läßt sich auch nur mit einem relativ hohen Aufwand an Verbindungstechnik realisieren.

Sowohl in der Schrift "Patent Abstracts Of Japan vol. 16, no 224 (E-1206), 25. Mai 1992 & JP 04 040 101 A (ICOM INC), 10. Februar 1992" als auch in der Schrift "Patent Abstracts Of Japan vol. 5, no 145 (E-074), 12. September 1981 & JP 56 079501 A (MITSUBISHI ELECTRIC CORP.), 30. Juni 1981", ist jeweils ein Koaxial-Hohlleiter-Übergang gezeigt, bei dem ein Innenleiter einer Koaxialleitung elektromagnetisch an einen Hohlleiter gekoppelt ist. Der Hohlleiter besteht aus zwei miteinander verbindbaren Gehäuseteilen, von denen eines den Innenleiter trägt. In einer Trennebene zwischen beiden Gehäuseteilen ist in der Umgebung des Innenleiters eine Filterstrukturvorhanden, welche die eingekoppelten Wellen reflektiert. Der Erfindung liegt daher die Aufgabe zugrunde, eine Anordnung zum Ankoppeln einer Sonde an einen Hohlleiter anzugeben, welche für die elektrische Verbindung der zu der Sonde gehörenden Anschlußleitung mit dem Hohlleiter einen möglichst geringen Aufwand erfordert.

### Vorteile der Erfindung

Erfindungsgemäß wird die gestellte Aufgabe durch eine Vorrichtung mit den Merkmalen des Anspruchs 1 gelöst.

Vorteilhafte Ausbildungen der Erfindung gehen aus den Unteransprüchen hervor. Die Sonde kann beispielsweise der Innenleiter einer Koaxialleitung sein, deren Außenleiter mit dem die Sonde tragenden Gehäuseteil galvanisch verbunden ist. Auch kann die Sonde von einer auf einem Substrat verlaufenden Streifenleitung ausgehen, wobei das.Substrat ein Gehäuseteil bildet, und eine zur Streifenleitung gehörende Massefläche des Substrats in der Trennebene zwischen beiden Gehäuseteilen liegt.

Das die Sonde, sei sie der Innenleiter einer Koaxialleitung oder der Fortsatz einer Streifenleitung, tragende Gehäuseteil braucht lediglich mechanisch mit dem anderen Gehäuseteil des Hohlleiters verbunden zu werden. Die mechanische Verbindung zwischen den beiden Gehäuseteilen braucht nicht zusätzlich noch hohe Anforderungen an eine elektrische Verbindung zu erfüllen. Eine rein mechanische Verbindung erfordert weniger aufwendige Verbindungstechniken. Die erfindungsgemäß zwischen den beiden Gehäuseteilen realisierte Filterstruktur bewirkt nämlich, daß die von der Sonde angekoppelten Wellen in der Trennebene der beiden Gehäuseteile so reflektiert werden, daß sich keine Beeinträchtigung der Ankopplung durch nicht ideale galvanische Kontakte an den Befestigungsstellen zwischen den beiden Gehäuseteilen ergibt.

### Beschreibung von Ausführungsbeispielen

Anhand zweier in der Zeichnung dargestellter Ausführungsbeispiele wird nachfolgend die Erfindung näher erläutert. Es zeigen:
Figur 1 einen Längsschnitt durch eine Hohlleiter-Koaxialleitungs-Verbindung,
Figur 2 eine Draufsicht auf eine Filterstruktur und
Figur 3 einen Längsschnitt durch eine Hohlleiter-Streifenleitungs-Verbindung.

In der Figur 1 ist ein Querschnitt durch einen Hohlleiter 1 dargestellt, der aus einem ersten Gehäuseteil 2 und einem zweiten Gehäuseteil 3 besteht. Dabei ist das erste Gehäuseteil 2 ein Basiskörper, in dem der Hohlleiter 1 eingelassen ist, und das zweite Gehäuseteil 3 hat die Funktion eines Deckels für den Hohlleiter 1. Dieser Deckel 3 schließt eine Öffnung des Hohlleiters 1 ab, durch die eine Sonde 4 in den Hohlleiter hineinragt. In dem in Figur 1 dargestellten Ausführungsbeispiel ist die Sonde 4 der Innenleiter einer Koaxialleitung, dessen Außenleiter 5 mit dem als Deckel ausgebildeten Gehäuseteil 3 galvanisch verbunden ist.

In der Trennebene zwischen den beiden Gehäuseteilen 2 und 3 des Hohlleiters 1 ist um die Öffnung für die Sonde 4 herum eine Filterstruktur vorgesehen. Der in Figur 2 dargestellte Schnitt A-A durch den Hohlleiter parallel zur Trennebene zeigt diese die Koppelöffnung 7 im Hohlleiter 1 umgebende Filterstruktur 6, welche hier beispielsweise als Waffeleisenstruktur ausgeführt ist. Diese Filterstruktur 6 bewirkt, daß Hohlleiterwellen in der Trennebene reflektiert werden, so daß weiter entfernt liegende Verbindungsstellen zwischen dem Gehäuseteil 3 und dem Gehäuseteil 2 die Wellen nicht beeinflussen. Die Filterstruktur 6 ist so zu dimensionieren, daß diese besagte Wirkung über dem gesamten Nutzfrequenzbereich der angekoppelten Wellen eintritt. Man kann die Filterstruktur entweder im Basiskörper 2 (wie in der Zeichnung dargestellt) oder im Deckel 3 oder in beiden Gehäuseteilen 2 und 3 vorsehen.

Während in dem dargestellten Ausführungsbeispiel die Trennebene zwischen den beiden Gehäuseteilen 2 und 3 am äußersten Rand des Hohlleiters 1 liegt, können auch andere Lagen für die Trennebene gewählt werden.

Der in Figur 1 dargestellte Hohlleiter weist einen Querschnittssprung 8 auf, der die Funktion einer Impedanztransformation hat, für die Erfindung aber keine Rolle spielt.

In der Figur 3 ist derselbe Hohlleiter 1 wie in Figur 1 dargestellt, der dasselbe Gehäuseteil 2 als Basiskörper für den Hohlleiter 1 und die ebenfalls mit einer Filterstruktur 6 versehene Trennebene zu einem als Deckel ausgebildeten zweiten Gehäuseteil 9 aufweist. Die Sonde 4 gehört in diesem Ausführungsbeispiel zu einer Streifenleitung 10, welche auf einem das Gehäuseteil 9 bildenden Substrat verläuft. Die Sonde 4 ist mit der Streifenleitung 10 kontaktiert, ist durch das Substrat 9 auf die gegenüberliegende Seite hindurchgeführt und ragt in den Hohlleiter 1 hinein. Auf der dem Hohlleiter 1 zugewandten Seite des Substrats 9 befindet sich die zu der Streifenleitung 10 gehörende Massefläche 11. Die Massefläche besitzt um die Sonde 4 herum eine Aussparung 12. Zusammen mit der Filterstruktur 6 sorgt die Massefläche 11 für die bereits oben beschriebene Reflexion der in die Trennebene eindringenden Wellen.

Das als Deckel für den Hohlleiter 1 ausgebildete Gehäuseteil, sei es die mit der Koaxialleitung verbundene leitende Platte 3 oder das Streifenleitungs-Substrat 9, wird entweder mit wenigen Schrauben oder durch einfaches Kleben (kein Kontaktkleber erforderlich) mit dem anderen Gehäuseteil 2 verbunden.

Die in den Hohlleiter hineinragende Sonde kann mit Diskontinuitäten versehen werden, um damit über einen möglichst weiten Frequenzbereich eine optimale Anpassung zwischen der zu der Sonde gehörenden Leitung und dem Hohlleiter zu erzielen. Zur Optimierung der Anpassung zwischen der Streifenleitung und dem Hohlleiter können auch auf dem Streifenleiter-Substrat in der Nähe der Sonde Anpassungsmittel vorgesehen werden.

## Patentansprüche

1. Anordnung zum elektromagnetischen Ankoppeln einer Sonde (4) an einen Hohlleiter (1), mit einem die Sonde (4) tragenden Gehäuseteil (3, 9) und einem den Hohlleiter (1) aufweisenden Gehäuseteil (2), wobei das den Hohlleiter (1) aufweisende Gehäuseteil (2) eine Koppelöffnung (7) aufweist und mit dem die Sonde (4) tragenden Gehauseteil (3, 9) in einer Trennebene so verbindbar ist, dass die Koppelöffnung (7) dem die Sonde (4) tragenden Gehäuseteil (3, 9) zugewandt ist,
**dadurch gekennzeichnet, dass**
sie in der Trennebene eine die Koppelöffnung (7) umgebende Filterstruktur (6), die eine Waffeleisenstruktur ist, welche in mindestens eines der beiden Gehäuseteile (2, 3, 9) eingelassen ist und sich in Richtung der Trennebene ausbreitet, enthält, die die angekoppelten Wellen in der Trennebene so reflektiert, dass weiter entfernt liegende Verbindungsstellen zwischen den Gehäuseteilen die Wellen nicht beeinflussen.

2. Anordnung nach Anspruch 1, **dadurch gekennzeichnet, daß** die Sonde (4) der Innenleiter einer Koaxialleitung ist, deren Außenleiter (5) mit dem die Sonde (4) tragenden Gehäuseteil (3) galvanisch verbunden ist.

3. Anordnung nach Anspruch 1, **dadurch gekennzeichnet, daß** die Sonde (4) von einer auf einem Substrat (9) verlaufenden Streifenleitung (10) ausgeht und daß das Substrat (9) ein Gehäuseteil bildet, wobei eine zur Streifenleitung (10) gehörende Massefläche (11) des Substrats (9) in der Trennebene zwischen beiden Gehäuseteilen (2, 9) liegt.

## Claims

1. Arrangement for electromagnetic coupling of a probe (4) to a waveguide (1), having a housing part (3, 9) bearing the probe (4) and a housing part (2) having the waveguide (1), whereby the housing part (2) having the waveguide (1) has a coupling aperture (7) and is capable of being connected to the housing part (3, 9) bearing the probe (4) in a separating plane such that the coupling aperture (7) faces towards the housing part (3, 9) bearing the probe (4), **characterised in that** in the separating plane, it has a filter structure (6) surrounding the coupling aperture (7), said filter structure being a waffle structure set into at least one of the two housing parts (2, 3, 9) and extending in the direction of the separating plane and reflecting the coupled waves at the separating plane such that farther remote connecting points between the housing parts do not influence the waves.

2. Arrangement according to Claim 1, **characterised in that** the probe (4) is the internal conductor of a coaxial cable, whose external conductor (5) is galvanically connected to the housing part (3) bearing the probe (4).

3. Arrangement according to Claim 1, **characterised in that** the probe (4) emerges from a stripline conductor (10) running over a substrate (9) and that the substrate (9) comprises a housing part, whereby an earth surface (11) of the substrate (9) belonging to the stripline conductor (10) lies in the separating plane between both housing parts (2, 9).

## Revendications

1. Agencement pour le couplage électromagnétique d'une sonde (4) à un guide d'ondes (1), comprenant une partie de boîtier (3, 9) qui porte la sonde (4) et une partie de boîtier (2) qui comporte le guide d'ondes (1), la partie de boîtier (2) qui comporte le guide d'ondes (1) présentant une ouverture de couplage (7) et étant susceptible d'être reliée à la partie de boîtier (3, 9) qui porte la sonde (4) dans un plan de séparation, de telle manière que l'ouverture de couplage (7) est tournée vers la partie de boîtier (3, 9) qui porte la sonde (4),
**caractérisé en ce qu'**il comprend, dans le plan de séparation, une structure de filtre (6) entourant l'ouverture de couplage (7), laquelle est une structure en moule à gaufre qui est encastrée dans l'une au moins des deux parties de boîtier (2, 3, 9) et s'étend en direction du plan de séparation, qui réfléchit les ondes couplées dans le plan de séparation de telle manière que les endroits de liaison entre les parties de boîtier, qui sont situés de manière plus éloignée, n'influencent pas les ondes.

2. Agencement selon la revendication 1, **caractérisé en ce que** la sonde (4) est le conducteur intérieur d'une ligne coaxiale dont le conducteur extérieur (5) est relié de manière galvanique à la partie de boîtier (3) qui porte la sonde (4).

3. Agencement selon la revendication 1, **caractérisé en ce que** la sonde (4) part d'un conducteur en forme de ruban (10) s'étendant sur un substrat (9), et **en ce que** le substrat (9) forme une partie de boîtier, telle qu'une surface de masse (11) du substrat (9) appartenant au conducteur en forme de ruban (10) se trouve dans le plan de séparation entre les deux parties de boîtier (2, 9).
